# EUROPÄISCHE PATENTSCHRIFT

(11) **EP 0 291 450 B1**
(45) Veröffentlichungstag und Bekanntmachung des Hinweises auf die Patenterteilung: **06.11.1991**
(21) Anmeldenummer: 88810251.4
(22) Anmeldetag: 20.04.1988
(51) Int. Cl.: A62B 18/08

(54) **Schutzmaske, insbesondere Militärschutzmaske**
Protective mask, especially for military purposes
Masque de protection respiratoire, en particulier pour applications militaires

(30) Priorität: 13.05.1987 CH 1823/87
(43) Veröffentlichungstag der Anmeldung: 17.11.1988
(73) Patentinhaber: HUBER & SUHNER AG KABEL-, KAUTSCHUK-, KUNSTSTOFF-WERKE, CH-8330 Pfäffikon ZH (CH)
(72) Erfinder: Diggelmann, Walter, CH-8484 Weisslingen (CH); Fehr, Rudolf, CH-8320 Fehraltorf (CH)
(74) Vertreter: Wenger, René

(56) Entgegenhaltungen:
- CH-A- 365 948
- DE-B- 1 235 749
- DE-B- 1 273 330
- FR-A- 864 198
- GB-A- 506 821
- GB-A- 540 709
- NL-C- 53 778
- US-A- 2 060 823
- US-A- 2 158 693
- US-A- 2 396 207

## Beschreibung

Die Erfindung betrifft eine Schutzmaske, insbesondere eine Militärschutzmaske gemäss dem Oberbegriff von Anspruch 1, welche die Atemwege, Augen und Gesicht des Trägers schützt vor chemischen Kampfstoffen (CK), biologischen Kampfmitteln (BK) und radioaktivem Ausfall (RA). Die Masken sollen sich auf ein möglichst kleines Volumen verpacken lassen und allenfalls faltbar sein. Diese Forderungen lassen sich meistens nur verwirklichen, indem jedem Auge in der Maske ein separates Augenglas zugeordnet wird. Die Form der Augengläser und deren Lage und Befestigung in der Maske soll bei Aufrechterhaltung eines möglichst grossen Gesichtsfeldes, eine minimale Arbeitsbehinderung ergeben. So muss z.B. das Schiessen, das Bedienen von optischen Instrumenten usw. auch mit der Schutzmaske gewährleistet sein. Die Distanz zwischen Auge und Augenglas sollte daher so klein wie möglich sein und die Augengläser sollten vor allem seitlich die normale Kopfbreite nicht wesentlich überragen.

Ein Nachteil bei allen bekannten Schutzmasken besteht darin, dass kein optimales Gesichtsfeld gewährleistet ist und dass vor allem bei flachen Gläsern wesentliche Behinderungen in Kauf genommen werden müssen. Ein Problem besteht schliesslich auch noch bei Brillenträgern, die in Folge des geringen Abstandes zwischen Augenglas und Auge keine normale Brille unter der Schutzmaske tragen können. Es ist zwar bereits bekannt, Korrekturlinsen mit Hilfe von Spannbügeln auf die Innenseite der Augengläser zu klemmen. Diese Lösung ist jedoch äusserst unbefriedigend, da die Klemmbügel Druckstellen im Nasenbereich verursachen können und da der individuelle Augenabstand dabei völlig vernachlässigt wird. Brillenträger haben daher zumeist zusätzliche Behinderungen beim Tragen der Schutzmaske in Kauf zu nehmen. Schliesslich ist bei vielen bekannten Schutzmasken das Auswechseln der Augengläser problematisch und kann nur mit Hilfe von speziellen Werkzeugen durchgeführt werden.

Durch die DE-B-1235749 ist bereits eine Atemschutzmaske mit separaten Augengläsern bekannt geworden, die etwa dreieckförmig ausgebildet sind und die derart gebogen sind, dass das Glas sehr nahe am Auge liegt. Zum Einklemmen eines aufgesetzten Brillengestells sind im Bereich der Schläfen und der Nasenwurzel Gummivorsprünge angeordnet. Wie bei vielen anderen bekannten Masken verläuft die Krümmung der Gläser jedoch auf einer Ebene hohlzylinderartig und die Anordnung der Gläser ergibt seitlich kein optimales Gesichtsfeld.

Es ist daher eine Aufgabe der Erfindung, eine Schutzmaske der eingangs genannten Art zu schaffen, bei der bei minimalen Behinderungen beim Tragen ein möglichst grosses Gesichtsfeld aufrecht erhalten bleibt. Mit der Maske soll ausserdem die Voraussetzung dafür geschaffen werden, um auf einfachste Art Korrekturlinsen anzubringen, wobei den individuellen Verhältnissen Rechnung getragen werden kann. Schliesslich soll auch das Auswechseln der Augengläser in der Maske vereinfacht werden.

Diese Aufgabe wird erfindungsgemäss mit einer Schutzmaske gelöst, welche die Merkmale von Anspruch 1 aufweist. Die kugelkalottenförmige Gestaltung ist einerseits der Schädelform besser angepasst als alle bisher bekannten Formen von Augengläsern. Andererseits wird dadurch eine Reduktion des Abstandes zum Auge und somit ein vergrössertes Gesichtsfeld erreicht. Da die Augengläser dabei bezogen auf ihre Grundfläche axialsymmetrisch ausgebildet sind, kann für das linke und für das rechte Auge ein und dasselbe Augenglas verwendet werden. Weil sich die Symmetrieachsen der Augengläser unterhalb der Augengläser in der Mitte der Schutzmaske kreuzen, herrscht nach oben und nach unten praktisch freie Sicht. Ein Innenradius der Kalotte zwischen 100 bis 160 mm hat sich als besonders Vorteilhaft erwiesen.

Die eingangs geschilderten Probleme für Brillenträger lassen sich auf besonders einfache Weise lösen, wenn auf der inneren oder äusseren Begrenzungsfläche der Augengläser eine Korrekturlinse angeordnet ist. Die kalottenförmigen Augengläser kommen der Form üblicher Korrekturlinsen für Brillenträger besonders nahe, so dass eine Korrekturlinse direkt auf das Augenglas aufgekittet werden kann, ohne dass dabei ein Hohlraum zwischen Augenglas und Korrekturlinse entsteht. Der Pupillenabstand kann dabei bei jedem Schutzmaskenträger individuell berücksichtigt werden, so dass die einmal angepassten und angesetzten Korrekturlinsen keine weiteren Probleme mehr verursachen. In bestimmten Fällen ist es auch denkbar, die Korrekturlinse direkt in die Augengläser zu integrieren. Dies ist mit den heute üblichen Techniken und bei der Verwendung von Kunststoffgläsern besonders einfach möglich.

Besonders einfach lassen sich die Augengläser in der Maske befestigen, wenn sie in eine umlaufende Nut im Maskenteil derart eingepasst sind, dass das Maskenteil im Randbereich der Augengläser auf der Rückseite und auf der Vorderseite anliegt. Der Rand der Augengläser wird dadurch vollständig vom Kautschuk- oder Kunststoffmaterial der Maske eingefasst und geschützt. Gleichzeitig wird eine einwandfreie Abdichtung erzielt, die auch unter extremen Bedingungen aufrecht erhalten bleibt. Eine optimale Dichtwirkung und ein sicherer Sitz der Augengläser kann noch dadurch optimiert werden, dass ein innerer und ein äusserer Fassungsring von aussen gegen das Maskenteil pressbar ist, so dass der Randbereich jedes Augenglases klemmend erfasst wird. Die beiden Fassungsringe können dabei an jedem Augenglas mit wenigstens einer Klammer zusamsammengehalten werden, so dass über den gesamten Randbereich eine etwa gleichbleibende Presskraft aufrecht erhalten wird.

Ein zusätzlicher Schutz bzw. eine Verstärkung der Randpartie der Augengläser kann noch dadurch erreicht werden, dass die beiden Fassungsringe an jedem Augenglas sich überlappen und dass die Klammern wenigstens zwei abgewinkelte Enden aufweisen, von denen eines am inneren und eines am äusseren Fassungsring angreift. Die sich überlappenden Fassungsringe bilden eine formstabile Einheit, die auch Schlägen und Stössen ohne weiteres standhalten kann. Zum Auswechseln eines Augenglases müssen lediglich die Klammern ausgehakt werden, was z.B. mit einem Taschenmesser ohne weiteres möglich ist.

Ein Ausführungsbeispiel der Erfindung ist in den Zeichnungen dargestellt und wird nachstehend genauer beschrieben. Es zeigen:

- Figur 1: Eine Ansicht von vorne auf eine Schutzmaske,
- Figur 2: einen Querschnitt durch die Schutzmaske gemäss Figur 1 etwa in der Ebene der Augen,
- Figur 3: ein Augenglas mit einer aufgesetzten Korrekturlinse,
- Figur 3a: einen Querschnitt durch ein Augenglas mit innenseitig integrierter Korrekturlinse,
- Figur 3b: einen Querschnitt durch ein Augenglas mit aussenseitig integrierter Korrekturlinse,
- Figur 4: die graphische Darstellung des Gesichtsfeldes mit einer erfindungsgemässen Schutzmaske,
- Figur 5: einen Teilschnitt durch die Randpartie eines Augenglases in stark vergrösserter Darstellung und
- Figur 6: eine Draufsicht auf die Befestigung eines Augenglases gemäss Figur 5.

Wie in Figur 1 dargestellt, besteht die Schutzmaske aus einem Maskenteil 1 aus Kautschuk oder aus Kunststoffmaterial, das mit Hilfe von Haltebändern 10 dichtend gegen das Gesicht gepresst werden kann. Am Maskenteil 1 ist im unteren Bereich der Filter 9 befestigt. Etwa in der Mitte ist eine Sprechmembran 11 angeordnet, über welche die direkte Kommunikation gewährleistet ist. Die Konstruktion der übrigen Maskenteile ist jedoch für die vorliegende Erfindung nicht weiter von Bedeutung.

Die beiden Augengläser 2 und 2′ sind axialsymmetrisch ausgebildet und haben die Grundform eines vollumfänglich abgerundeten Dreiecks. Die Symmetrieachsen 3 kreuzen sich unterhalb der Augengläser in der Mitte der Maske. Die axialsymmetrische Ausbildung der Augengläser ermöglicht es, für beide Seiten die gleiche Glasform zu verwenden, so dass ein Austausch ohne Berücksichtigung von links und rechts jederzeit möglich ist.

Die beiden Augengläser im dargestellten Ausführungsbeispiel sind kugelkalottenförmig ausgebildet. Wie aus Figur 2 ersichtlich, sind die Augengläser mit einem Radius R gewölbt der bezogen auf die innere Begrenzungsfläche ca. 100 bis 160 mm betragen kann. Als vorteilhafter Innenradius der Kugelkalotte hat sich beispielsweise ein Mass von ca. 130 mm erwiesen. Wie aus Figur 2 ersichtlich ist, sind die beiden Augengläser 2 und 2′ in einem Winkel Alpha zueinander schräg gestellt. Zusammen mit der Kalottenform ist damit eine besonders vorteilhafte Anpassung an die Kopfform gewährleistet. Die Augengläser stehen so seitlich nur gering heraus, was das Tragen des Helmes, die Bedienung von Instrumenten und das Schiessen mit dem Sturmgewehr erleichtert.

In Figur 3 ist perspektivisch ein Augenglas 2 dargestellt, auf dessen innere Begrenzungsfläche 16 eine Korrekturlinse 12 aufgekittet ist. Das Aufkitten oder Aufkleben der Korrekturlinse 12 erfolgt dabei derart, dass der Pupillenabstand des Maskenträgers berücksichtigt wird, so dass die optische Achse der Korrekturlinse 12 möglichst mit der Pupillenachse übereinstimmt. Die Korrekturlinse 12 kann auch unmittelbar in das Augenglas 2 integriert sein, wie aus den Figuren 3a und 3b ersichtlich ist. Je nach Stärke der Korrekturlinse 12 könnten dann jedoch die Randpartien flach ausgebildet werden um keine zu grosse Gesamtdicke zu erreichen. Augengläser und Korrekturlinsen werden aus Kunststoffmaterial oder Mineralglas gefertigt. Auch eine Kombination von Mineralglas und Kunststoffglas wäre jedoch denkbar. Schliesslich könnten die Augengläser 2 ähnlich wie Brillengläser auch verschiedene Beschichtungen oder Behandlungen z.B. gegen UV-Strahlen und dergleichen aufweisen.

In Figur 4 ist die apertometrische Auswertung einer Schutzmaske mit erfindungsgemässen Augengläsern graphisch dargestellt. Mit Hilfe des Apertometers kann das Gesichtsfeld mittels Lichteffekten sichtbar gemacht werden. Von besonderer Bedeutung ist dabei der überlappende Bereich des Gesichtsfeldes der beiden Augen, der als binokulares Gesichtsfeld oder Stereofeld 13 bezeichnet wird. Mit 14 ist das Gesamtgesichtsfeld bezeichnet, welches in Figur 4 eine etwa doppelnierenförmige Konfiguration aufweist. Dieses Gesamtgesichtsfeld ist mit den erfindungsgemässen Augengläsern annähernd gleich gross wie das natürliche Gesichtsfeld ohne Schutzmaske, das mit Position 18 als unterbrochene Linie dargestellt ist. Lediglich seitlich muss eine geringfügige Beschränkung des Gesichtsfeldes in Kauf genommen werden, während nach oben und nach unten praktisch freie Sicht herrscht. Derartige Resultate liessen sich mit bekannten Augengläsern bisher nicht erreichen. Auch das binokulare Gesichtsfeld 13 ist verhältnismässig gross, was das Arbeiten mit optischen Instrumenten, das Schätzen von Distanzen usw. wesentlich erleichtert.

Die Figuren 5 und 6 zeigen die Befestigung der kalottenförmigen Augengläser 2 im Maskenteil 1 im Detail. Jedes Augenglas 2 ist in eine umlaufende Nut 5 im Maskenteil 1 einpassbar. Der vordere und der hintere Randbereich jedes Augenglases ist dabei vollständig vom elastischen Material des Maskenteils 1 eingeschlossen. Um einen sicheren Sitz und eine gasdichte Abdichtung zu gewährleisten, wird der Randbereich jedes Augenglases mit Hilfe eines inneren Fassungsrings 6 und eines äusseren Fassungsrings 7 zusammengepresst. Diese Fassungsringe werden von aussen her auf den umlaufenden Rand aufgesetzt, der durch die Nut 5 gebildet wird. Die Fassungsringe sind vorzugsweise aus Metall gefertigt, könnten aber auch aus Kunststoff bestehen. Wie insbesondere aus Figur 5 ersichtlich ist, überlappen sich die beiden Fassungsringe 6 und 7 im äusseren Randbereich. Mit Hilfe von Klammern 8, vorzugsweise etwa drei bis vier verteilt über den gesamten Umfang, werden die beiden Fassungsringe zusammengehalten. Jede Klammer ist mit abgewinkelten Enden 17 versehen, von denen eines am inneren Fassungsring 6 und das andere am äusseren Fassungsring 7 angreift. Der äussere Fassungsring ist beim Ausführungsbeispiel mit einem Schlitz 15 versehen, in welchem die Klammer 8 eingreift. Selbstverständlich könnte die Klammer 8 aber auch auf andere Weise die beiden Fassungsringe zusammenhalten. Unter Umständen wäre es auch denkbar, die Klammer 8 ganz wegzulassen und die beiden Fassungsringe derart auszubilden, dass sie ineinander einschnappen.

Die beschriebene Befestigungsart der Augengläser ermöglicht ersichtlicherweise ein rasches Auswechseln, das ohne Spezialwerkzeuge jederzeit vorgenommen werden kann. Die Augengläser und das Maskenteil 1 im Bereich der Nut 5 sind durch die beiden Fassungsringe optimal geschützt. Anstelle von geometrisch exakt kugelkalottenförmigen Augengläsern wären natürlich auch je nach Maskenkonfiguration geringfügige Abweichungen denkbar.

## Patentansprüche

1. Schutzmaske, insbesondere Militärschutzmaske mit einem gasdicht an das Gesicht anpressbaren Maskenteil (1) und mit zwei Augengläsern (2, 2′), die mit einer Befestigungsvorrichtung in Augenhöhe im Maskenteil (1) befestigt sind und die bezogen auf ihre Grundfläche axialsymmetrisch ausgebildet sind und die Form eines vollumfänglich abgerundeten Dreiecks aufweisen, dadurch gekennzeichnet, dass sich die Symmetrieachsen (3) der Augengläser (2, 2′) unterhalb der Augengläser in der Mitte der Schutzmaske kreuzen, dass die Augengläser kugelkalottenförmig oder annähernd kugelkalottenförmig ausgebildet sind und dass der Innenradius der Kalotte zwischen 100 bis 160 mm beträgt.

2. Schutzmaske nach Anspurch 1, dadurch gekennzeichnet, dass auf der inneren Begrenzungsfläche (16) der Augengläser eine Korrekturlinse (12) angeordnet ist.

3. Schutzmaske nach Anspruch 1, dadurch gekennzeichnet, dass auf der äusseren Begrenzungsfläche der Augengläser eine Korrekturlinse (12) angeordnet ist.

4. Schutzmaske nach einem der Ansprche 2 oder 3, dadurch gekennzeichnet, dass eine Korrekturlinse direkt in die Augengläser integriert ist.

5. Schutzmaske nach einem der Ansprüche 1 bis 4, dadurch gekennzeichnet, dass die Augengläser in eine umlaufende Nut (5) im Maskenteil (1) derart eingepasst sind, dass das Maskenteil im Randbereich der Augengläser auf der Rückseite und auf der Vorderseite anliegt.

6. Schutzmaske nach Anspruch 5, dadurch gekennzeichnet, dass ein innerer (6) und ein äusserer Fassungsring (7) von aussen gegen das Maskenteil (1) pressbar ist, so dass der Randbereich jedes Augenglases (2) klemmend erfasst wird.

7. Schutzmaske nach Anspruch 6, dadurch gekennzeichnet, dass die beiden Fassungsringe (6, 7) an jedem Augenglas mit wenigstens einer Klammer (8) zusammengehalten werden.

8. Schutzmaske nach Anspruch 7, dadurch gekennzeichnet, dass die beiden Fassungsringe (6, 7) an jedem Augenglas sich überlappen und dass die Klammern (8) wenigstens zwei abgewinkelte Enden (17) aufweisen, von denen eines am inneren und eines am äusseren Fassungsring angreift.

## Claims

1. Gas mask, in particular military gas mask, with a mask part (1) which is pressable against the face in a gas-tight manner, and with two eye glasses (2, 2′), which are fixed in the mask part (1) at eye level with a fixing device and whose area is axially symmetrical, and which have the form of a triangle which is rounded over its entire circumference, characterised in that the axes of symmetry (3) of the eye glasses (2, 2′) intersect below the eye glasses in the centre of the gas mask, in that the eye glasses are spherical cap-shaped or approximately spherical cap-shaped and in that the inner radius of the cap is between 100 and 160 mm.

2. Gas mask according to claim 1, characterised in that a correction lens (12) is mounted on the inner border face (16) of the eye glasses.

3. Gas mask according to claim 1, characterised in that a correction lens (12) is mounted on the outer border face of the eye glasses.

4. Gas mask according to one of claims 2 or 3, characterised in that a correction lens is integrated directly in the eye glasses.

5. Gas mask according to one of claims 1 to 4, characterised in that the eye glasses are so fitted into a continuous groove (5) in the mask part (1) that the mask part abuts the rear side and the front side in the edge region of the eye glasses.

6. Gas mask according to claim 5, characterised in that an inner (6) and an outer holding ring (7) are pressable from the outside against the mask part (1), so that the edge region of each eye glass (2) is gripped in a clamping manner.

7. Gas mask according to claim 6, characterised in that the two holding rings (6, 7) are held together on each eye glass with at least one clip (8).

8. Gas mask according to claim 7, characterised in that the two holding rings (6, 7) overlap on each eye glass and in that the clips (8) have at least two angled ends (17), one of which is attached to the inner and one of which to the outer holding ring.

## Revendications

1. Masque protecteur, notamment masque protecteur militaire, comportant une partie formant masque (1) apte à être appliquée sur le visage de façon étanche aux gaz, et deux verres (2, 2′) qui sont fixés dans la partie formant masque (1), à la hauteur des yeux, à l'aide d'un dispositif de fixation, et qui ont une configuration axisymétrique par rapport à leur surface de base et la forme d'un triangle arrondi sur tout son périmètre, caractérisé en ce que les axes de symétrie (3) des verres (2, 2′) se croisent au-dessous des verres, au milieu du masque protecteur, en ce que les verres ont une configuration en forme de calotte ou approximativement en forme de calotte, et en ce que l'angle interne de la calotte est de 100 à 160 mm.

2. Masque protecteur selon la revendication 1, caractérisé en ce qu'une lentille correctrice (12) est disposée sur la surface périphérique intérieure (16) des verres.

3. Masque protecteur selon la revendication 1, caractérisé en ce qu'une lentille correctrice (12) est disposée sur la surface périphérique extérieure des verres.

4. Masque protecteur selon l'une des revendications 2 ou 3, caractérisé en ce qu'une lentille correctrice est incorporée directement dans les verres.

5. Masque protecteur selon l'une des revendications 1 à 4, caractérisé en ce que les verres sont encastrés dans une rainure périphérique (5) de la partie formant masque (1) de telle sorte que celle-ci soit étroitement ajustée dans la zone du bord des verres, sur la face arrière et sur la face avant.

6. Masque protecteur selon la revendication 5, caractérisé en ce que des montures annulaires intérieure (6) et extérieure (7) sont aptes à être pressées de l'extérieur contre la partie formant masque (1), de manière à bloquer par serrage la zone du bord de chaque verre (2).

7. Masque protecteur selon la revendication 6, caractérisé en ce que les deux montures annulaires (6, 7) sont fixées à chaque verre à l'aide d'une ou plusieurs brides de fixation (8).

8. Masque protecteur selon la revendication 7, caractérisé en ce que les deux montures annulaires (6, 7) se chevauchent au niveau de chaque verre, et en ce que les brides de fixation (8) possèdent au moins deux extrémités coudées (17) respectivement en prise avec les montures annulaires intérieure et extérieure.
